# NOUVEAU FASCICULE DE BREVET EUROPEEN

(11) **EP 1 384 595 B2**
(45) Date de publication et mention de la décision concernant l'opposition: **31.08.2011**
(45) Mention de la délivrance du brevet: 26.05.2004
(21) Numéro de dépôt: 02102063.1
(22) Date de dépôt: 26.07.2002
(51) Int. Cl.: B41M 3/14, B41M 3/06, B41M 1/10

(54) **Procédé d'impression d'images latentes**
Verfahren um latente Bilder zu drucken
Method for printing latent images

(43) Date de publication de la demande: 28.01.2004
(73) Titulaire: BANQUE NATIONALE DE BELGIQUE S.A., B-1000 Bruxelles (BE)
(72) Inventeur: Veldeman, François, 1330, Rixensart (BE); Salade, Marc, 1490, Court-Saint-Etienne (BE)
(74) Mandataire: Vandeberg, Marie-Paule L.G.

(56) Documents cités:
- EP-A- 0 686 509
- EP-A1- 0 432 093
- WO-A1-87/07221
- GB-A- 2 360 250
- US-A- 4 033 059
- US-A- 4 033 059
- US-A- 5 460 679
- US-A- 6 120 946
- R.H.LEACH AND R.J. PIERCE: 'The printing ink manual', 1993, KLUWER article 'pp 74-75,78,475,603-604,665', pages 641 - 642

## Description

### Domaine de 1 invention

L'invention concerne les procédés destinés à empêcher la reproduction frauduleuse de documents authentiques, tels que les pièces d'identité, billets de banque, cartes de crédit, etc.

L'invention concerne plus particulièrement l'apposition d'une "image latente" à la surface de tels documents.

Dans le secteur de l'imprimerie, on entend par "image latente" une image qui ne peut être détectée dans des conditions d'observation "normales", c'est-à-dire lorsque le document portant une telle image latente est observé sous un angle perpendiculaire à sa surface, alors que les images latentes n'apparaissent que lorsque le document est vu sous un angle défini.

En imprimerie, cet effet est obtenu par l'impression de reliefs réguliers, obtenu notamment par une structure de support en léger relief (impression en taille douce). L'image latente apparaît par un simple effet de parallaxe lorsque les reliefs sont observés à partir d'un point situé près de leur axe d'extension (ou perpendiculairement à celui ci).

Un des avantages de ces images latentes est qu'il est impossible de les reproduire à partir d'une copie simple (par photocopie ou par balayage électronique) d'un document authentique.

### État de la technique

De nombreux procédés ont déjà vu le jour pour obtenir cet effet d'image latente. Comme signalé plus haut, on peut utiliser la taille douce (intaglio) pour marquer des reliefs sur le support du document.

US 5,199,744 décrit un procédé où les reliefs sont réalisés par embossage.

US 5,582,103 et US 4,033,059 décrivent un procédé où un support est marqué de reliefs dont soit les parties relevées, soit les parties abaissées sont ensuite imprimées.

Tous ces procédés du plus simple au plus complexe présentent un désavantage du point de vue de l'aménagement du relief requis pour obtenir l'effet d'image latente. La réalisation de ce relief implique en effet au minimum une opération avec matriçage, et de surcroît un alignement parfait de l'encrage avec les reliefs produits.

### Résumé de l'invention

On a cherché à réaliser un procédé permettant de réaliser les reliefs nécessaires à la production d'une image latente sur un support quelconque.

Le but de l'invention est que l'image obtenue soit impossible à reproduire.

Un autre but de l'invention est que le procédé soit simple à mettre en oeuvre.

L'objet de l'invention est un procédé d'impression en reliefs, entre autres pour l'impression d'images latentes, sur un document, qui comprend les opérations suivantes :
a) sélectionner un substrat
b) sélectionner une encre contenant un matériau polymérisable et un accélérateur de polymérisation
c) sélectionner un procédé d'impression permettant le transfert d'encre en couche épaisse
d) imprimer au moins un motif formé de lignes espacées s'étendant suivant au moins un axe préférentiel avec cette encre à l'aide de ce procédé
e) activer l'accélérateur de polymérisation par un apport énergétique ad hoc pour faire polymériser l'encre en couche épaisse

Suivant une forme de réalisation avantageuse, le motif comprend une zone comprenant un premier réseau de lignes s'étendant suivant un axe préférentiel et au moins une deuxième zone comprenant un deuxième réseau de lignes s'étendant suivant un axe différent de l'axe préférentiel, de façon à produire une image latente sur le document.

Dans ce procédé, l'opération b peut être précédée d'une impression préliminaire. Suivant une variante de réalisation, l'opération b peut aussi être précédée de l'apposition d'un élément préliminaire tel qu'un hologramme.

Le procédé d'impression est de préférence sélectionné parmi les procédés suivants : la sérigraphie, la flexographie, l'héliogravure.

De façon avantageuse, l'accélérateur de polymérisation est activé par un apport énergétique par rayonnement électromagnétique, sélectionné parmi les suivants : infrarouges, UV, micro ondes.

D'autres particularités et avantages de l'invention ressortiront de la description ci après de modes de réalisation particuliers de l'invention, référence étant faite aux dessins annexés dans lesquels :
La Fig. 1 est une vue en perspective, avec dimensions exagérées, d'un substrat imprimé suivant le procédé de l'invention.

La Fig. 1 montre comment le procédé de l'invention permet de réaliser une image latente classique.

Un premier motif A constitué de lignes espacées 1 est formé en relief par le procédé de l'invention sur un substrat 2.

Les lignes en relief 1 s'étendent suivant un axe préférentiel α.

Un deuxième motif B, également constitué de lignes espacées 3 est porté sur le même substrat.

Les lignes en relief 3 s'étendent suivant un autre axe préférentielle β, nettement différencié de α, voire perpendiculaire à celui ci.

Par effet de parallaxe, un observateur regardant le document suivant l'axe préférentiel α éprouvera l'impression que le motif A est moins dense que le motif B. L'intervalle e entre deux lignes 1 apparaît en effet dans toute sa largeur (typiquement, l'intervalle e présente une largeur de l'ordre de 0,1 à 0,2 mm, du même ordre que la largeur des lignes 1 et 3), alors qu'il est partiellement masqué entre les lignes 3. Le phénomène s'inverse évidemment lorsque le document est regardé suivant l'autre axe préférentiel β.

Pour obtenir le relief particulier du dispositif de l'invention, on utilise une encre contenant, outre les pigments et une certaine quantité de solvants, des matériaux polymérisables ("vernis", monomères), que l'on dépose sur le substrat approprié en utilisant un procédé d'impression permettant le transfert d'une couche d'encre épaisse et l'utilisation de pigments de grandes dimensions.

Parmi ces procédés, on peut citer, typiquement, la sérigraphie, la flexographie et l'héliogravure.

La pratique courante en imprimerie veut que, pour tirer un maximum d'effet optique des pigments dispersés dans l'encre, la couche d'encre soit aussi mince que possible, et donc pratiquement bidimensionnelle. Une couche mince offre également, en général, l'avantage d'une meilleure adhérence sur le support.

Ce résultat est généralement obtenu par un séchage classique.

Tout à l'opposé de cette pratique, dans le procédé de l'invention, on procède à un séchage bref avec apport énergétique intense, de façon à obtenir une polymérisation presque instantanée de la couche d'encre, pratiquement sans réduction de volume. En conséquence, on obtient des lignes 1,3 à extension tridimensionnelle (de l'ordre d'une dizaine de µm). Cet apport énergétique peut être réalisé notamment par élévation de la température, par rayonnement électromagnétique, par faisceau d'électrons.

Par ailleurs, les motifs en relief A et B peuvent être réalisés par dessus un motif imprimé classique, voire même sur une donnée authentifiant le document, comme une image holographique, qui, par sa seule présence (même s'il s'agit d'un faux grossier) peut suffire à un observateur peu attentif à conclure à l'authenticité d'un document. On notera que le procédé de l'invention permet également une identification et une authentification du document par le toucher, le relief conférant au document une sensation tactile distincte.

## Revendications

1. Un procédé d'impression d'image latente en relief destiné à empêcher la reproduction frauduleuse de documents authentiques **caractérisé en ce qu'**il comprend les opérations suivantes :
a) sélectionner un substrat (2)
b) sélectionner une encre contenant un matériau polymérisable et un accélérateur de polymérisation
c) sélectionner un procédé d'impression permettant le transfert d'encre en couche épaisse parmi les procédés suivants : la sérigraphie, la flexographie, l'héliogravure
d) imprimer au moins un motif (A, B) formé de lignes espacées s'étendant suivant au moins un axe préférentiel avec cette encre à l'aide de ce procédé
e) activer l'accélérateur de polymérisation par un apport énergétique ad hoc pour faire polymériser l'encre en couche épaisse
le motif comprenant une zone comprenant un premier réseau de lignes s'étendant suivant un axe préférentiel et au moins une deuxième zone comprenant un deuxième réseau de lignes s'étendant suivant un axe différent de l'axe préférentiel, de façon à produire une image latente sur le document

2. Un procédé d'impression en relief selon la revendication 1 **caractérisé en ce que** l'opération b est réalisée par-dessus un motif imprimé classique constituant une impression préliminaire.

3. Un procédé d'impression en relief selon la revendication 1, **caractérisé en ce que** l'opération b est réalisée par-dessus un élément apposé constituant un élément préliminaire.

4. Un procédé d'impression en relief selon la revendication 3, **caractérisé en ce que** l'élément préliminaire est un hologramme.

5. Un procédé d'impression en relief selon l'une quelconque des revendications précédentes,**caractérisé en ce que** l'accélérateur de polymérisation est activé par un apport énergétique par rayonnement électromagnétique, sélectionné parmi les suivants : infra-rouges, UV, micro-ondes.

## Claims

1. Relief printing method for printing latent images on a document for preventing the fraudulent reproduction of authentic documents, **characterized in that** it comprises the following operations:
a) selecting a substrate (2);
b) selecting an ink containing a curable material and a cure accelerator;
c) selecting a printing method allowing transfer of ink as a thick film;
d) printing at least one pattern (A, B) formed from spaced-apart lines extending along at least one preferential axis with this ink using this method; and
e) activating the cure accelerator by injecting energy specifically in order to make the ink cure as a thick film, the pattern comprising a region comprising a first array of lines extending along a preferential axis and at least one second region comprising a second array of lines extending along an axis different from the preferential axis, so as to produce a latent image on the document.

2. Relief printing method according to Claim 1, **characterized in that** operation B is realised above a classically printed pattern constituting a preliminary printing step.

3. Relief printing method according to Claim 1, **characterized in that** operation B is realised above an affixed element constituting a preliminary element.

4. Relief printing method according to Claim 3, **characterized in that** the preliminary element is a hologram.

5. Relief printing method according to any one of the preceding claims, **characterized in that** the cure accelerator is activated by injecting energy via electromagnetic radiation selected from the following: infrared, UV and microwave.

## Patentansprüche

1. Verfahren zum Reliefdrucken eines latenten Bild um die betrügerische Reproduktion von authentischen Dokumenten zu verhindern, **dadurch gekennzeichnet, dass** es die folgenden Arbeitsgängen aufweist:
a) Auswahl eines Substrats (2)
b) Auswahl einer Tinte, die ein polymerisierbares Material und einen Polymerisationsbeschleuniger enthält,
c) Auswahl eines Druckverfahrens, welches die Übertragung von Tinte in dicker Schicht ermöglicht, aus den folgenden Verfahren: Siebdruck, Gummidruck, Heliogravüre
d) Drucken mit dieser Tinte und mit Hilfe dieses Verfahrens von mindestens einem Muster (A,B), das aus beabstandeten Linien besteht, die gemäß mindestens einer bevorzugten Achse verlaufen,
e) Aktivieren des Polymerisationsbeschleunigers durch eine Energiezufuhr hierzu, um die Tinte in dicker Schicht zu polymerisieren,
wobei das Muster eine Zone mit einem ersten Netz von Linien, die gemäß einer bevorzugten Achse verlaufen, und mindestens eine zweite Zone mit einem zweiten Netz von Linien aufweist, die gemäß einer anderen als der bevorzugten Achse verlaufen, um ein latentes Bild auf dem Dokument zu erzeugen.

2. Reliefdruckverfahren nach Anspruch 1, **dadurch gekennzeichnet, dass** der Arbeitsgang b über ein herkömmliches Druckmuster durchgeführt wird, das einen vorbereitenden Druck bildet.

3. Reliefdruckverfahren nach Anspruch 1, **dadurch gekennzeichnet, dass** der Arbeitsgang b über ein aufgebrachtes Element durchgeführt wird, das ein vorbereitendes Element bildet.

4. Reliefdruckverfahren nach Anspruch 3, **dadurch gekennzeichnet, dass** das vorbereitende Element ein Hologramm ist.

5. Reliefdruckverfahren nach einem der vorhergehenden Ansprüche, **dadurch gekennzeichnet, dass** der Polymerisationsbeschleuniger durch eine Energiezufuhr mittels einer elektromagnetischen Strahlung aktiviert wird, die aus folgenden Strahlungen ausgewählt wird: Infrarot, UV, Mikrowellen.
